# EUROPÄISCHE PATENTSCHRIFT

(11) **EP 2 345 544 B1**
(45) Veröffentlichungstag und Bekanntmachung des Hinweises auf die Patenterteilung: **17.12.2014**
(21) Anmeldenummer: 11000248.2
(22) Anmeldetag: 14.01.2011
(51) Int. Cl.: B43K 5/18, B43K 7/10, B43K 8/04, B43L 19/00, A46B 11/00

(54) **Ventilmarker mit Durchgangskanal im Kugelsitz**
Valve marker with transit channel in the valve seat
Marqueur de soupape doté d'un canal de passage dans le siège sphérique

(30) Priorität: 15.01.2010 DE 102010004838; 01.03.2010 DE 102010009695
(43) Veröffentlichungstag der Anmeldung: 20.07.2011
(73) Patentinhaber: Georg Linz GmbH & Co. KG, 90408 Nürnberg (DE)
(72) Erfinder: Linz, Friedrich Dipl.-Ing., 90562 Heroldsberg (DE)
(74) Vertreter: Louis Pöhlau Lohrentz

(56) Entgegenhaltungen:
- GB-A- 2 206 486
- US-A1- 2004 028 464
- US-B1- 6 406 205

## Beschreibung

Die vorliegende Erfindung betrifft Geräte zum Schreiben, Markieren und/oder Malen mit einem flüssigen Medium, insbesondere Geräte zum Auftragen von stark pigmentierten Tinten, in der Praxis als Ventilmarker bezeichnet.

Es wird von einem Stand der Technik ausgegangen, bei dem es sich um Geräte zum Schreiben, Malen oder Markieren handelt. Sie weisen ein Aufnahmegehäuse, mit einem Aufnahmeraum für das Medium auf. Der Aufnahmeraum weist eine Zwischenwand mit einem Durchgangsloch auf, welchen den Aufnahmeraum in eine Vorratsraum und einen Arbeitsraum teilt. In dem Vorratsraum kann mindestens ein Verschluss- und/oder Mischkörper angeordnet sein, der mit einem im Bereich des Durchgangslochs ausgebildeten Sitz zusammenwirkt. Alternativ oder zusätzlich kann in dem Arbeitsraum ein Verschluss und/oder Mischkörper angeordnet sein, der mit einem im Bereich des Durchgangslochs ausgebildeten Sitz zusammenwirkt. In dem Arbeitsraum ist eine Ventileinrichtung angeordnet, welche ein Ventilgehäuse mit Ventilsitz und einen über eine Rückstellfeder beaufschlagten Ventilverschlusskörper
aufweist. Der Ventilverschlusskörper ist beweglich in dem Ventilgehäuse gelagert mit dem Ventilsitz zusammenwirkend. Es ist eine Schreibspitze vorgesehen, welche mit dem Arbeitsraum verbindbar ist.

In der DE 297 22 317 U1 ist ein solches Schreibgerät beschrieben. Bei diesem bekannten Schreibgerät ist zwischen der Ventileinrichtung und der Schreibspitze ein Schwamm als Puffer angeordnet. Das Ventilverschlussglied ist als Kolben ausgebildet, der in dem Ventilgehäuse verschiebbar geführt ist und dabei weitgehend den gesamten Querschnitt des Ventilgehäuses ausfüllt. In dem Ventilgehäuse verbleiben relativ enge verwinkelte Ringräume, die die Rückstellfeder und das Medium aufnehmen. Die Zuflussöffnung des Ventilgehäuses ist durch eine Kugel verschließbar. Diese Kugel bildet einen Verschluss- und/oder Mischkörper. Sie liegt in der Schreibstellung, in der die Schreibspitze nach unten gerichtet ist, jeweils in der Zuflussöffnung auf und verschließt diese. Um einen Zufluss von Medium in das Ventilgehäuse zu ermöglichen, muss das Schreibgerät geschüttelt werden, so dass die Kugel aus ihrer Sperrposition aus der Zuflussöffnung herauskommt. Bei der Schüttelbewegung wirkt die Kugel gleichzeitig als Mischkörper für das Medium im Aufnahmeraum außerhalb des Ventilgehäuses. Nachteilig ist, dass jeweils eine Schüttelbewegung erforderlich ist, um die Kugel aus dem Durchflussloch zu bewegen, damit ein Zufluss von Tinte in den Arbeitsraum ermöglicht wird. Dies stört bei der Handhabung, wenn mit dem Schreibgerät über längere Zeit gearbeitet wird.

In der US 2004/0240925 A1 ist ein weiteres als Ventilmarker ausgebildetes Schreibgerät beschrieben, das insbesondere zum Schreiben mit farbiger Tinte vorgesehen ist. In dem in Fig. 11 in diesem Dokument gezeigten Schreibgerät sind das Bindemittel und der Farbstoff in separaten Räumen gelagert, die in der Nichtgebrauchsstellung des Schreibgeräts über eine geschlossene Ventileinrichtung voneinander getrennt sind, um ein Vermischen von Bindemittel und Farbstoff zu verhindern. Während des Schreibens wird die Ventileinrichtung geöffnet, so dass in dem Bereich oberhalb der Schreibspitze eine Mischung von Bindemittel und Farbstoff stattfindet. Der Anwender kann dann mit farbiger Tinte schreiben. Bei diesem Ventilmarker ist in dem Aufnahmeraum keine Zwischenwand mit Durchgangsloch für eine Unterteilung in einen Vorratsraum und einen Arbeitsraum vorgesehen. Insbesondere ist kein Verschluss- und/oder Mischkörper vorgesehen, der einen Sitz im Bereich eines Durchgangslochs aufweist. Der Aufnahmeraum ist bei dem Ausführungsbeispiel in US 2004/0240925 A1 ausschließlich durch den Ventilsitz des Ventilgehäuses getrennt und wird von dem als Stössel ausgebildeten Ventilverschlusskörper so betätigt, dass der Ventilsitz beim Schreiben jeweils geöffnet ist. Die Offenstellung des Ventils in der Schreibstellung ist erforderlich, um die Mischung des Farbstoffs mit dem Bindemittel zu realisieren, welche aufgrund der getrennten Anordnung von Bindemittel und Farbstoff zum Schreiben erfolgen muss.

Auch in der US 2003/0099501 A1 ist ein als Ventilmarker ausgebildetes Schreibgerät beschrieben. Die Tinte ist in zwei separaten Räumen, in einem Vorratsraum und in einem Arbeitsraum, gelagert, die durch eine Zwischenwand mit einem Durchgangsloch getrennt sind. Die Trennung erfolgt dadurch, dass die Tinte aufgrund ihrer Oberflächenspannung im Bereich des Durchgangslochs im Vorratsraum gehalten wird. Die Trennung kann aufgehoben werden, indem der Stössel des Ventilverschlussglieds durch Hineindrücken der Schreibspitze in das Durchgangsloch soweit eingreift, dass die Flüssigkeitsoberfläche durchstoßen wird und die Tinte in den oberen Abschnitt des Arbeitsraums, der zwischen der Zwischenwand und dem Ventilsitz ausgebildet ist, übertritt. lm unteren Arbeitsraum, der zwischen dem Ventilsitz und der Schreibspitze ausgebildet ist, ist ein Speicher mit einem Tintenabsorptionskörper ausgebildet, über den die Schreibspitze mit Tinte versorgt wird. Durch Hineindrücken der Schreibspitze wird der Ventilsitz geöffnet, um die Tinte dem unteren Arbeitsraum zuzuführen. Während des Schreibens ist die Ventileinrichtung geschlossen, so dass ausschließlich die im unteren Arbeitsraum im Tintenabsorptionskörper vorhandene Tinte beim Schreiben zur Verfügung steht. Bei dieser bekannten Konstruktion ist kein Verschluss- und/oder Mischkörper im Vorratsraum oder im Arbeitsraum vorgesehen, der mit einem Sitz im Bereich des Durchgangslochs der Zwischenwand zusammenwirkt. Der Verschluss des Durchgangslochs in der Zwischenwand wird bei dieser bekannten Konstruktion ausschließlich durch die Oberflächenspannung des im Vorratsraum aufgenommenen Mediums realisiert. Um einen Durchlass vom Vorratsraum in den Arbeitsraum zu ermöglichen, ist es bei dieser bekannten Konstruktion erforderlich, mit dem Ende des Stössel durch das Durchgangsloch hindurchzugreifen und die Flüssigkeitsoberfläche zu durchstoßen.

Der vorliegenden Erfindung liegt die Aufgabe zugrunde, einen Ventilmarker zu schaffen, bei dem auf konstruktiv einfache Weise sichergestellt ist, dass der Tintenzufluss vom Vorratsraum in den Arbeitsraum auch bei längerem Gebrauch ohne häufige Schüttelbewegung ermöglicht wird.

Die Erfindung löst diese Aufgabe mit dem Gegenstand des Patentsanspruchs 1. Wesentlich bei dieser Lösung ist, dass in dem im Bereich des Durchgangsloches angeordneten Sitz mindestens ein Durchgangskanal ausgebildet ist, der auch bei auf dem Sitz aufliegendem Verschluss- und/oder Mischkörper einen durch den Durchgangskanal hindurch erfolgenden Austausch von Luft und/oder Medium zwischen Vorratsraum und Arbeitsraum zulässt. Der in dem Sitz des Verschluss-und Mischkörpers ausgebildete mindestens eine Durchgangskanal erlaubt einen Durchlass zwischen Vorratsraum und Arbeitsraum, auch wenn der Verschluss und/oder Mischkörper auf dem Sitz aufliegt und das Durchgangsloch abdeckt. Der Verschluss und/oder Mischkörper kann bei bevorzugten Ausführungen als Kugel ausgebildet sein. Der Sitz im Bereich des Durchgangsloch kann so ausgebildet sein, dass der auf dem Sitz aufliegende Verschluss- und/oder Mischkörper das Durchganglsoch vollständig überdeckt. Wesentlich ist, dass der mindestens ein Durchgangskanal in dem Sitz derart ausgebildet ist, dass auch in dieser Position des Verschluss- und/oder Mischkörpers der Durchgangskanal einen Durchlass zwischen Vorratsraum und Arbeitsraum ermöglicht, so dass ein Austausch von Luft und/oder Medium zwischen diesen Räumen gewährleistet ist. Dies bedeutet, dass der Verschluss und/oder Mischkörper den Durchgangskanal in seiner auf dem Sitz aufliegenden Position zwar überdecken kann, jedoch nicht vollständig sperrt. Der Austausch von Luft und/oder Medium zwischen dem Vorratsraum und Arbeitsraum ist für die Handhabung des Schreibgeräts erforderlich. Wenn das Medium aus dem Vorratsraum in den Arbeitsraum zufließen soll, muss ein Druckausgleich vorzugsweise in Art einer Belüftung erfolgen. Diese kann im vorliegenden Fall durch den mindestens einen Durchgangskanal erfolgen. Zusätzlich können allerdings auch andere herkömmliche Lüftungs- und Druckausgleichseinrichtungen vorhanden sein. Es sind Ausführungen vorgesehen, bei denen der mindestens eine Durchgangskanal primär oder ausschließlich als Zuflusskanal für das Medium aus dem Vorratsraum in den Arbeitsraum fungiert. Bei bevorzugten Ausführungen ist jedoch vorgesehen, dass der mindestens eine Durchgangskanal sowohl für die Belüftung als auch für den Zufluss des Mediums dient.

Bei besonders bevorzugten Ausführungen ist vorgesehen, dass mehrere Durchgangskanäle vorgesehen sind, vorzugsweise über den Umfang des Sitzes um das Durchgangsloch verteilt angeordnet. Mit der Mehrzahl von Durchgangskanälen kann ein besonders zuverlässiger Austausch von Luft und/oder Medium zwischen Vorratsraum und Arbeitsraum realisiert werden. Die über dem Umfang des Sitzes gleichmäßige Verteilung trägt hierzu besonders vorteilhaft bei.

Um eine besonders gute Funktionalität zu erreichen, kann vorgesehen sein, dass der Verschluss- und/oder Mischkörper mit dem mindestens einem Durchgangskanal beziehungsweise den mehreren Durchgangskanälen derart zusammenwirkt, dass bei auf dem Sitz aufliegendem Verschluss- und/oder Mischkörper der Durchgangsquerschnitt des Durchgangskanals bzw. der Durchgangskanäle lediglich reduziert ist. Diese Reduktion des Durchgangsquerschnitts erfolgt dadurch, dass der Verschluss und/oder Mischkörper in den Durchgangsquerschnitt eingreift, ohne ihn vollständig zu sperren. Dies kann vorzugsweise dadurch realisiert werden, dass der mindestens eine Durchgangskanal als eine in der Sitzfläche des Sitzes nach oben hin offene Nut ausgebildet ist. Wenn der Verschluss- und/oder Mischkörper als Kugel ausgebildet ist, erfolgt die Reduktion des Nutquerschnitts im Umfang des in die Nut eintauchenden Kugelsegments.

Dies bedeutet, dass die Nut durch den Verschluss- und/oder Mischkörper, wenn er auf dem Sitz aufliegt, zumindest abschnittsweise überdeckt ist.

Vorteilhafte Ausgestaltungen ergeben sich bei speziellen Gestaltungen des Sitzes. Es ist möglich, dass der Sitz an einer Außenfläche eines im wesentlichen ringförmigen Körpers ausgebildet ist, der in das Durchgangsloch eingesetzt ist und dass der mindestens eine Durchgangskanal in diesem Körper ausgebildet ist. Ferner ist es möglich, dass der Sitz eine im wesentlichen konische und/oder stufige Sitzfläche aufweist und der mindestens eine Durchgangskanal bzw. die Durchgangskanäle in der Sitzfläche radial zu dem Durchgangsloch gerichtet ist bzw. sind.

Bei bevorzugten Ausführungen kann vorgesehen sein, dass der Ventilverschlusskörper als Stössel ausgebildet ist. Der Stössel kann mit seinem vom Ventilsitz entfernten Ende in das Durchgangsloch der Zwischenwand eingreifen und/oder durch das Durchgangsloch der Zwischenwand hindurchgreifend und dabei mit dem Verschluss- und/oder Mischkörper zusammenwirkend ausgebildet sein.

Bei bevorzugten Ausführungen ist vorgesehen, dass im Bereich des in der Zwischenwand ausgebildeten Durchgangslochs ein Verschlusselement, z.B. Folie oder Filmhaut stoff- und oder formschlüssig fixiert ist, wobei das Verschlußelement durch den vom Ventilsitz entfernten Ende des Stössels durch Verschieben des Stössels vor dem ersten Gebrauch des Gerätes wegbewegbar und/oder zerstörbar ist. Vorzugsweise ist das Verschlusselement als eine von dem Ende des Stössels durchstoßbare Filmhaut ausgebildet. Bei bevorzugten Ausführungen ist die Filmhaut an der dem Arbeitsraum zugewandten Seite der Zwischenwand angeordnet und vorzugsweise auch dort fixiert.

Bei bevorzugten Ausführungen ist die Schreibspitze relativ zum Aufnahmegehäuse ein- und ausfahrbar unter Betätigung des Ventilverschlusskörpers derart gelagert, dass die Schreibspitze in Nichtgebrauchsstellung ausgefahren und die Ventileinrichtung geschlossen ist, und dass die Schreibspitze in Schreibstellung eingefahren und die Ventileinrichtung geöffnet ist. Durch Bewegung der Schreibspitze kann der Stössel mitbewegt werden. Der Stössel kann einen mit dem Ventilsitz zusammenwirkenden Ventilverschlussabschnitt aufweisen. Bei bevorzugten Ausführungen ist vorgesehen, dass der Stössel einen Führungsabschnitt aufweist, der in dem Führungsloch des Ventilgehäuses eingreift. Der Stössel kann einen mit dem Führungsloch zusammenwirkenden Anschlagabschnitt aufweisen.

Weiter kann vorgesehen sein, dass der Stössel einen Federaufnahmeabschnitt zur Aufnahme der konzentrisch angeordneten Rückstellfeder aufweist, die an dem Ventilgehäuse oder an der Zwischenwand des Aufnahmeraums abgestützt ist. Bei besonders bevorzugten Ausführungen ist vorgesehen, dass der von der Schreibspitze betätigte Verschlusskörper mit einer Innenwandung des Ventilgehäuses einen Durchlass bildet, der in Art eines Dosierventils wirkend abhängig von der Stellung des Ventilverschlusskörpers variabel durchlässig ist. Die Innenwandung des Ventilgehäuses kann konisch und/oder stufig ausgebildet sein und/oder die Außenwandung des Ventilverschlusskörpers kann konisch und/oder stufig ausgebildet sein.

Die Erfindung wird im Folgenden anhand von Figuren näher erläutert.

Es zeigen
- Fig. 1: eine Schnittdarstellung eines ersten Ausführungsbeispiels eines erfindungsgemäßes Schreibgerät in der Nichtgebrauchsstellung,
- Fig. 2: eine Fig. 1 entsprechende Schnittdarstellung des Ausführungsbeispiels in Fig. 1, jedoch in der Nachfüllstellung,
- Fig. 3: eine Fig. 1 entsprechende Schnittdarstellung eines zweiten Ausführungsbeispiels eines erfindungsgemäßen Schreibgeräts in der Nichtgebrauchsstellung.
- Fig. 4: eine Fig. 1 entsprechende Schnittdarstellung eines dritten Ausführungsbeispiels eines erfindungsgemäßen Schreibgeräts in der Nichtgebrauchsstellung.

Das Schreibgerät ist bei den in den Figuren dargestellten Ausführungsbeispielen als im Wesentlichen zylinderstiftförmiger Ventilmarker ausgebildet.

Zunächst wird nun **das in den** **Figuren 1** **und** **2** **dargestellte Ausführungsbeispiel** beschrieben. Das Ausführungsbeispiel weist ein zylindrisches Aufnahmegehäuse 10 mit einem Aufnahmeraum 11 für das Medium auf. In dem Aufnahmeraum 11 ist eine Zwischenwand 20 angeordnet, die den Aufnahmeraum 11 in einen Vorratsraum 11v und einen Arbeitsraum 11a unterteilt. In dem Arbeitsraum 11a ist eine Ventileinrichtung 30 angeordnet. Diese besteht aus einem vorderen Ventilgehäuse 31 und einem hinteren Ventilgehäuse 32. In dem Ventilgehäuse ist ein Ventilverschlusskörper 33 verschiebbar gelagert, welcher im dargestellten Fall als Stössel ausgebildet ist. In dem Ventilgehäuse ist ferner eine Rückstellfeder 34 gelagert, die den Ventilverschlusskörper 33 in seine Verschlussstellung zum Ventilsitz 30s hin beaufschlagt. Am vorderen Ende des Aufnahmegehäuses 10 ist eine Schreibspitze 40 verschiebbar gelagert.

Das aufzutragende Medium ist im Aufnahmeraum 11 des Aufnahmegehäuses 10 eingefüllt. Bei dem Medium handelt es sich bei bevorzugten Ausführungen um ein Bindemittel, in dem schwere Farbpigmente suspendiert sind. Das Aufnahmegehäuse 10 ist an dem hinteren Ende geschlossen und am vorderen Ende mit einer Hülse 12 versehen, durch deren vordere Öffnung die Schreibspitze 40 ein- und ausfahrbar ist.

Das vordere Ventilgehäuse 31 ist in das hintere Ventilgehäuse 32 eingesteckt und dabei über einen im Einsteckbereich an dem vorderen Ventilgehäuse 31 angeordneten nicht dargestellten Ringwulst verrastet. Dieses aus dem vorderen Ventilgehäuse 31 und dem hinteren Ventilgehäuse 32 zusammengesetzte Gehäuse ist in das Aufnahmegehäuse 10 über Presssitz eingesteckt gehalten. Die Hülse 12 ist auf das vordere Ende des Ausnahmegehäuses 10 auf ein nicht dargestelltes Außengewinde aufgeschraubt. Bei modifizierten Ausführungen kann vorgesehen sein, dass die Hülse 12 durch Aufpressen oder durch eine Schnappverbindung am Aufnahmegehäuse befestigt ist. Die Hülse 12 übergreift dabei das vordere Ende des Aufnahmegehäuses 10 mitsamt dem aus dem vorderen Ende des Aufnahmegehäuse 10 auskragenden vorderen Ventilgehäuse 31. Die Schreibspitze 40, die in dem vorderen Führungsende 31f des vorderen Ventilgehäuses 31 eingesteckt ist, ist aus der Hülse 12 aus- und einfahrbar. Der in dem vorderen Führungsende 31f des vorderen Ventilgehäuses 31 zur Führung der Schreibspitze 40 ausgebildete kalibrierte Ringspalt 3fs wird noch später im Einzelnen beschrieben.

In dem vorderen Ventilgehäuse 31 ist der Ventilsitz 30s ausgebildet. Er ist als konisch abgeschrägte ringförmige Innenkante des von der Schreibspitze 40 abgewandten Endes des vorderen Ventilgehäuses 31 ausgebildet. Der als Stössel ausgebildete Ventilverschlusskörper 33 weist einen verdickten Ventilverschlussabschnitt 33v auf. Der Ventilverschlussabschnitt 33v greift in der in Fig. 1 dargestellten Verschlussstellung des Ventils 30 mit seinem dem Ventilsitz 30s zugewandten Ende in den Ventilsitz 30s ein. Der Ventilverschlussabschnitt 33v hat eine konische Ventilverschlussfläche 33k auf, die in der in Fig. 1 dargestellten Schließstellung auf der konisch abgeschrägten Innenkante des Ventilsitzes 30s dicht aufsitzt und den Ventilsitz 31s verschließt.

Der Ventilverschlussabschnitt 33v weist an seinem vom Ventilsitz 30s abgewandten Bereich einen zylindrischen Abschnitt 33z mit einer Ringkante 33r auf, die mit einer konischen Innenwandung 32i des hinteren Ventilgehäuses 32 einen Dosierspalt bildet, wenn der Stössel 33 bei geöffneten Ventil gegenüber der Darstellung in Fig. 1 nach oben verlagert ist. Diese Verlagerung erfolgt in der Schreibstellung durch entsprechende Druckausübung auf die Schreibspitze 40. Die Schreibspitze 40 ist mit Ihrem in das vordere Ventilgehäuse 31 eingreifenden Ende jeweils in Anlage an dem ihr zugewandten Ende des Stössels 33. Der Stössel 33 ist über die Rückstellfeder 34 in die Ventilschließrichtung beaufschlagt. Die Rückstellfeder 34 ist koaxial auf einem Federaufnahmeabschnitt des Stössels 33 angeordnet. Sie stützt sich mit ihrem einen Ende an einem Ringbund des Stössels 33 und mit ihrem anderen Ende am inneren Ende des hinteren Ventilgehäuses 32 ab.

Das hintere Ventilgehäuse 32 ist im Wesentlichen in Art eines konischen Korbs ausgebildet, welcher zum hinteren Ende hin zuläuft. In diesem hinteren Ende ist ein zentrales Durchgangsloch 32f ausgebildet, durch das das hintere freie Ende 33f des Stössels 33 hindurchgreift. Das Durchgangsloch 32f fungiert dabei als Führungsloch für das hintere Ende 33f des Stössels 33. Dieses hintere Ende 33f ist damit ein Führungsende des Stössels 33. lm vorderen Bereich der Innenwandung des korbförmigen Gehäuses 32 ist die konische Innenwandung 32i ausgebildet, die mit der Ringkante 33r des zylindrischen Ventilverschlussabschnitts 33z des Stössels 33 den Dosierspalt bildet. An der konischen Wandung 32i nach hinten anschließend sind in der Wandung des Gehäuses 32 Längsschlitze 32s ausgebildet, die sich über den Umfang der hinteren Wandung verteilt axial erstrecken.

Das durch das Führungsloch 32f greifende hintere Führungsende 33f des Stössels 33 weist bei dem Ausführungsbeispiel in Fig. 1 einen kreuzförmigen Querschnitt (nicht dargestellt) auf. Das freie Ende 33f des Stössels greift in der Stellung in Fig. 2 mit dem kreuzförmigen oder sternförmigen Querschnitt in das Durchgangsloch 21 der Zwischenwand 20 ein. Das Führungsloch 32f ist im Querschnitt kreisrund, wobei der Durchmesser des Führungslochs dem Durchmesser des kreuz- oder sternförmigen Querschnitts entspricht, das heißt der Durchmesser des Führungsloches 32f ist geringfügig größer als dieser Durchmesser des Stössels, d.h. des durchgreifenden Stösselendes 33f, so dass der Stössel 33 in dem Führungsloch 32f entsprechend verschiebbar ist. Wenn das Stösselende 33f in dem Führungsloch 32f eingreift und darin verschoben wird, verbleiben zwischen den radialen Bereichen des Kreuz- oder Sternquerschnitts und der Wandung des Führungslochs Durchflusskanäle. Die auf dem Kugelsitz 23 angeordnete Misch-und Verschlusskugel 22 wird durch das durchgreifende Stösselende 33f angehoben, so dass in der Stellung in Fig. 2 ein Durchfluss des Mediums vom Vorratsraum 11v zum Arbeitsraum 11a freigegeben ist. Damit wird es möglich, den Arbeitsraum 11a gezielt mit Medium nachzufüllen. Diese Nachfüllstellung wird erreicht, wenn die Schreibspitze 40, wie in Figur 2 gezeigt, vollständig in die Hülse 12 eingefahren und der Stössel 33 maximal weit nach hinten verschoben ist. In dieser Stellung ist die Rückstellfeder 34 maximal komprimiert. Diese so eingestellte Nachfüllstellung bleibt, solang wie die Schreibspitze 40 durch Druck von außen in der eingefahrenen Stellung gehalten wird. Sobald der Druck aufgehoben wird, erfolgt über die Rückstellfeder 34 die Rückstellung in die in Figur 1 dargestellte Nichtgeberauchsstellung.

Eine der im Vorratsraum 11 v angeordneten Misch- und Verschlusskugeln 22 liegt in der Nichtgebrauchsstellung und in der normalen Stellung beim Schreiben auf dem Durchgangsloch 21 der Zwischenwand 20 auf, wie dies in Fig. 1 dargestellt ist. lm Auflagebereich ist in der Zwischenwand 20 ein Kugelsitz 23 in einer zum Vorratsraum 11v gewandten Ringstufe des Durchgangslochs 21 ausgebildet. Der Kugelsitz 23 ist als im wesentlichen ringförmiger Körper ausgebildet, der in die Ringstufe des Durchgangslochs 21 eingesetzt ist. Der Körper weist eine konische Fläche als Auflagefläche für die Misch und Verschlusskugel 22 auf. In der konischen Auflagefläche sind mehrere nutenförmige radial verlaufende Kanäle 20k über den Umfang der Auflagefläche gleichmäßig, vorzugsweise sternförmig verteilt angeordnet. Die nutenförmigen Kanäle 20k sind vorzugsweise im Querschnitt U-oder V-förmig. Wenn die Misch- und Verschlusskugel 22 auf der konischen Auflagefläche aufliegt, sind diese Kanäle 20k sowohl in dem hinteren Abschnitt, der zum Vorratsraum 11v hin gerichtet ist, als auch in einem vorderen Abschnitt, der zum Durchgangsloch 23 hin gerichtet ist, nach oben offen, und lediglich in einem mittleren Abschnitt von der Kugel 22 abgedeckt, jedoch nicht abgesperrt. Die Kanäle 20k sind somit auch bei aufliegender Kugel nicht geschlossen, sondern mit reduziertem Durchlass geöffnet. Der Kanalquerschnitt der Kanäle 20k relativ zum Kugeldurchmesser wird jeweils abhängig von dem zum Einsatz vorgesehenen Medium ausgelegt, so dass auch bei aufliegender Kugel 22 ein bestimmter Durchlass des Mediums bestimmter Viskosität ermöglicht wird und außerdem jeweils eine Belüftung des Vorratsraum 11v gewährleistet ist. Die Belüftung ist erforderlich, wenn Medium aus dem Vorratsraum 11v in den Arbeitsraum 11a fließt.

Wird das Gerät über längere Zeit mit der Schreibspitze 40 nach unten gehalten, z.B. bei länger anhaltenden Schreibbetrieb oder bei entsprechender Lagerung, kommt es dazu, dass sich die Farbpigmente im Vorratsraum 11v im Bereich der Durchgangskanäle 20k absetzen. Die Durchgangskanäle 20k verstopfen dadurch mehr oder weniger und verschließen sich schließlich vollständig. Dies bedeutet, dass kein Medium aus dem Vorratsraum 11v in den Arbeitsraum 11a mehr nachfließen kann und eine Belüftung in den Vorratsraum 11v nicht mehr möglich ist. Die Schreibspitze 40 wird dann nicht mehr mit dem Medium versorgt. Ein ungewünschtes Ausfließen des Mediums ist verhindert. Aber auch ein Schreiben ist mangels Versorgung der Schreibspitze 40 mit Medium nicht mehr möglich. Der Benutzer ist für die Wiederaufnahme des Schreibbetriebs gezwungen, das Gerät zu schütteln. Mit dem Schütteln wird das Medium im Vorratsraum 11v und, soweit vorhanden, das Medium im Arbeitsraum 11a gemischt. Gleichzeitig wird die Sedimentation in den Durchgangskanälen 20k behoben und wieder ein schreibfähiger durchmischter Zustand des Mediums hergestellt. Das nun schreibfähige Medium kann wieder aus dem Vorratsraum 11v in den Arbeitsraum 11a nachfließen und steht an der Schreibspitze 40 zur Verfügung.

Bei dem in den Figuren 1 und 2 dargestellten Ausführungsbeispiel ist im Vorratsraum 11v eine zweite Misch- und Verschlusskugel 22 angeordnet, die bei üblicher Schreibhaltung - d.h. wenn die Schreibspitze 40 in vertikaler Richtung nach unten weist - auf der Oberseite der auf dem Ventilsitz 23 aufliegenden Kugel 22 aufliegt. Wenn der Ventilmarker geschüttelt wird, heben die beiden Kugeln 22 im Vorratsraum 11v von der Zwischenwandung 20 ab. Sie werden in dem Vorratsraum 11v beim Schütteln hin und her bewegt. Der Kugelsitz 23 des Durchgangslochs 21 ist damit freigegeben, so dass das Medium aus dem Vorratsraum 11v in den Arbeitsraum 11a übertreten kann.

Anstelle der bei dem Ausführungsbeispiel in den Figuren 1 und 2 eingesetzten Zwischenwand 20, die nur einen zum Vorratsraum zugewanden Kugelsitz 23 aufweist, kann bei einem abgewandelten Ausführungsbeispiel auch eine Zwischenwand 20 verwendet werden, bei der auch im Bereich des Durchgangslochs 21 auf der dem Arbeitsraum 11a zugewandten Seite ein Kugelsitz 23 ausgebildet ist. Das heißt die Zwischenwand 20 ist dann als ein zu seiner Mittelebene symmetrischer Körper ausgebildet und es sind in dem Durchgangsloch 21 zwei Kugelsitze vorgesehen, nämlich ein erster Kugelsitz 23, der dem Vorratsraum zugewandt ist und ein zweiter Kugelsitz 23, der dem Arbeitsraum zugewandt ist. Aufgrund der dann also spiegelsymmetrischen Ausgestaltung der Zwischenwand 20 ergeben sich Montagevorteile, da die Zwischenwand in diesem Falle keine vorgegebene Einbaurichtung aufweist, sondern auch um 180° gedreht im Aufnahmeraum montierbar ist.

Wie aus den Figuren 1 und 2 hervorgeht, ist die Schreibspitze 40 in dem vorderen Ende der Hülse 12 aus- und einschiebbar. Sie wird dabei durch das vordere hülsenförmige Führungsende 31f des vorderen Ventilgehäuses 31 geführt. Diese Führung der Schreibspitze 40 in dem vorderen Ventilgehäuse 31 erfolgt unter Ausbildung eines kalibrierten im Querschnitt ringförmigen Führungsschlitzes 31fs. Der ringförmige Führungsschlitz 31fs in dem hülsenförmigen Führungsende 31f weist eine axiale Länge auf, die ca. einem Drittel der axialen Länge der als Zylinderkörper ausgebildeten Schreibspitze 40 entspricht. Die Kalibrierung ist derart durchgeführt, dass die lichte Weite dieses ringförmigen Schlitzes 31fs eine Belüftung des Aufnahmeraums 11 erlaubt, jedoch ein fließender Austritt des Mediums durch den ringförmigen Führungsschlitz 31fs nicht erfolgt. Die Außenwand des Führungsstiftes 40 wird von dem Medium lediglich benetzt. Die Schreibspitze 40 ist aus porösem Material ausgebildet. Sie wird mit dem Medium versorgt, indem das Medium aus dem Arbeitsraum 11a, d.h. aus dem vorderen Ende des Ventilgehäuses, in die Schreibspitze 40 kapillar fortschreitet bis an das freie Ende der Schreibspitze 40. Über den kalibrierten Führungsschlitz wird die Außenseite der Schreibspitze 40 mit dem Medium also lediglich benetzt. Die Hauptmenge des Mediums wird an der Schreibspitze 40 über den durch die poröse Schreibspitze erfolgenden kapillaren Stofftransport zur Verfügung gestellt.

Der erfindungsgemäße Ventilmarker funktioniert wie folgt:
In der Nichtgebrauchsstellung ist das Ventil 30 geschlossen, wie in Figur 1 dargestellt. Der Stössel 33 steht mit der konischen Ventilverschlussfläche 33k des Ventilverschlussabschnittes 33v auf dem komplementären Ventilsitz 30s in Auflage unter Beaufschlagung durch die Rückstellfeder 34. Die Schreibspitze 40 ist hierbei in ihrer ausgefahrenen Position.

Um den Ventilmarker in Schreibstellung zu bringen, muss Druck auf die Schreibspitze 40 ausgeübt werden. Die Schreibspitze 40 wird dabei mehr oder weniger weit eingeschoben und der Stössel 33 mit seinem Ventilverschlussabschnitt 33v gegen die Wirkung der Rückstellfeder 34 vom Ventilsitz 30s abgehoben. Das Ventil kommt damit in öffnungsstellung. Das Medium kann nun durch den Ventilsitz 30s hindurch zur Schreibspitze 40 hin fließen und diese zum Schreiben mit Medium versorgen. In der Schreibstellung erfolgt über das Ventil 30 eine individuell einstellbare Dosierung des Mediums, indem die hintere Dosierkante 33r des zylindrischen Verschlussabschnitts 33z des Stössels 33 mit der Innenwandung 32i des hinteren Ventilgehäuses 32 zusammenwirkt unter Ausbildung eines ringförmigen Dosierspaltes, dessen lichte Weite abhängig von der Schiebeposition des Ventilstössels 33 einstellbar ist. Je weiter die Schreibspitze 40 eingefahren wird, umso mehr wird die Dosierkante zur konischen Innenwandung 32i hin verschoben und die lichte Weite des Dosierspaltes verengt. Die Durchflussmenge des Mediums zur Schreibspitze 40 hin kann damit über Verschieben der Schreibspitze 40 beim Schreiben variiert und variabel eingestellt werden. Damit ist es möglich, die Menge des Mediumaustrags beim Schreiben durch entsprechenden Andruck auf die Schreibspitze 40 zu variieren. Dem variabel einstellbaren Dosierspalt im hinteren Ventilgehäuse 32 fließt das Medium über die im hinteren Ventilgehäuse ausgebildeten Schlitze 32s zu.

Um bei dem Ausführungsbeispiel der Figuren 1 und 2 Medium aus dem Vorratsraum 11v in den Arbeitsraum 11a nachzufüllen, ist primär vorgesehen, dass das Gerät in einer Auf- und Abbewegung geschüttelt wird. Alternativ kann das Nachfüllen auch dadurch erfolgen, dass die Schreibspitze 40 vollständig in die Hülse 12 eingefahren wird, und zwar in die Stellung, wie sie in Figur 2 gezeigt ist. Dabei greift das hintere freie Ende 33f des Stössels 33 in das Durchgangsloch 21 ein und hebt die auf dem Kugelsitz 23 aufliegende Kugel 22 an, so dass Medium durch das Durchgangsloch 21 ungehindert vom Vorratsraum 11v durchfließen kann. Aufgrund des kreuz- oder sternförmigen Querschnitts des Stössels 33 ist ein ausreichender Durchfluss sichergestellt.

Die Erstinbetriebnahme erfolgt in entsprechender Weise wie das in Figur 2 dargestellte Nachfüllen, d.h. die Schreibspitze 40 wird vollständig eingefahren, so dass das Stösselende in das Durchgangsloch 21 der Zwischenwand 20 eingreift und die Verschluss- und Mischkugeln 22 anhebt. Beim Eingreifen des Stösselendes in das Durchgangsloch 21 wird eine dort vor der Erstinbetriebnahme ausgebildete Filmhaut 20fh durchstoßen. Die Filmhaut 20fh ist in Figur 1 erkennbar. Sie ist an der dem Arbeitsraum 11a zugewandten Mündung des Durchgangsloches 21 angeordnet. Die Filmhaut 20fh kann bei einer abgewandelten Ausführung aber auch innerhalb des Durchgangslochs 21 angeordnet sein. In dem dargestellten Fall ist die Filmhaut 20fh im Schnittbereich des Durchgangslochs 21 mit einer Ebene parallel zur zentralen Mittelebene der Zwischenwand unterhalb des Kugelsitzes ausgebildet. Bei abgewandelter Ausführung kann aber auch vorgesehen sein, dass die Filmhaut im Bereich des Kugelsitzes 23 ausgebildet ist, vorzugsweise als Baueinheit mit dem Kugelsitz 23 im Bereich des engsten Querschnitts des Kugelsitzes 23, d.h. in dem Mündungsbereich des Kugelsitzes, wo das Durchgangsloch des Kugelsitzes in dass Durchgangsloch 21 der Zwischenwand 20 mündet. Die Filmhaut 20fh kann alternativ auch innerhalb des Durchgangslochs 21 der Zwischenwand 20 angeordnet sein. Es können auch mehrere Filmhäute 20fh in parallelen Ebenen angeordnet sein. Jedenfalls ist vor der Erstinbetriebnahme vorzugsweise ausschließlich der Vorratsraum 11v mit Medium gefüllt. Die Filmhaut 21fh siegelt den Vorratsraum 11 vor der Erstinbetriebnahme dicht ab.

Bei Ausführungen mit innerhalb des Durchgangsloches 21 oder innerhalb des Durchgangsloches des Kugelsitzes ausgebildeter Filmhaut ist die Filmhaut durch unbeabsichtigte Beschädigungen vor der Erstinbetriebnahme geschützt.

Vorzugsweise besitzt das Aufnahmegehäuse 10 einen oder mehrere transparente Bereiche, die dem Benutzer einen Einblick in den Vorratsraum 11v und/oder den Arbeitsraum 11a ermöglichen. Dadurch kann der Benutzer prüfen, ob das Gerät bereits verwendet wurde, d.h. ob der Arbeitsraum 11a bereits mit dem Medium gefüllt ist. Außerdem kann der Benutzer erkennen, ob sich nach längerem Nichtgebrauch des Geräts eine Absetzung der Farbpigmente, d.h. eine Trennung von Farbpigmenten und Bindemittel stattgefunden hat. lm Bereich des Arbeitsraums 11 a ist das Aufnahmegehäuse 10 vorzugsweise vollständig transparent. lm Bereich des Vorratsraums 11v ist das Aufnahmegehäuse 10 mit zwei sich gegenüberliegenden schlitzförmigen transparenten Bereichen versehen. Die Schlitze können eine Skalierung besitzen, so dass die jeweils aktuell im Vorratsraum vorhandene Menge ablesbar ist.

An den gegenüberliegenden schlitzförmigen transparenten Bereichen kann der Benutzer auch erkennen, ob das im Vorratsraum 11v befindliche Medium in einem schreibfähigen Zustand ist. Wird das Gerät über längere Zeit in Nichtgebrauchsstellung gelagert, setzen sich die Farbpigmente einseitig im Vorratsraum ab. Einfallendes Licht wird dann in den schlitzförmigen transparenten Bereichen in unterschiedlichem Maße absorbiert. Das Medium, durch die beiden schlitzförmigen transparenten Bereichen gesehen, erscheint dann dem Betrachter unterschiedlich stark gefärbt. Um eine gleichmäßige Durchmischung herzustellen, kann der Benutzer dann das Gerät so lange schütteln, bis die Farbpigmente aufgerührt und wieder gleichmäßig im Bindemittel verteilt sind. Er kann diesen Mischvorgang und den Zustand der Durchmischung durch die transparenten Schlitze hindurch beobachten. Sobald die gleichmäßige Durchmischung hergestellt ist erscheint das Medium in den beiden schlitzförmigen transparenten Bereichen als gleichfarbig.

Bei dem zweiten **Ausführungsbeispiel in** **Figur 3** handelt es sich um ein abgewandeltes Ausführungsbeispiel, welches sich gegenüber dem Ausführungsbeispiel in den Figuren 1 und 2 lediglich darin unterscheidet, dass zusätzlich eine Misch- und Verschlusskugel 22 auch in dem Arbeitsraum11a angeordnet ist und dass in der Zwischenwand 20 im Bereich des Durchgangslochs 21 entsprechend auch auf der dem Arbeitsraum 11a zugewandten Seite ein Kugelsitz 23 ausgebildet ist. Die besagte zusätzliche Misch- und/oder Verschlusskugel 22 ist in Figur 3 in dem hinteren Abschnitt des Arbeitsraums 11a zwischen dem hinteren Ventilgehäuse 32 und der Zwischenwand 20 angeordnet. Mit diesem insoweit abgewandelten Ausführungsbeispiel wird bei einer Überkopflage des Ventilmarkers, d.h. wenn der Ventilmarker in der Schreibstellung so gehalten wird, dass das freie Ende der Schreibspitze 40 in vertikaler Richtung nach oben weist, verhindert, dass das Medium aus dem Arbeitsraum 11a in den Vorratsraum 11v zurückfließt. Dieses Verhindern des Rückflusses wird dadurch realisiert, dass in der Überkopfstellung die im Arbeitsraum 11a befindliche Kugel 22 auf dem Kugelsitz 23 des Durchgangslochs 21 aufliegt.

Anstelle einer frei beweglichen Misch und Verschlusskugel 22 im Arbeitsraum 11a kann vorgesehen sein, dass an der Zwischenwand 20 im Arbeitsraum 11 a ein Käfig angeordnet ist. Dieser Käfig besitzt an seinem vorderen Ende eine Öffnung, durch die das hintere Ende des Stößels 33 eingeschoben werden kann. In diesem Käfig befindet sich ein Dichtkörper, der innerhalb des Käfigs in Auf- und Abrichtung bewegbar geführt ist. Dieser Dichtkörper besitzt einen stößelförmiges Ende, das in das Durchgangsloch 21 der Zwischenwand 20 eingreifen kann.

Bei Erstinbetriebnahme wird der Dichtkörper innerhalb des Käfigs durch Eingreifen des hinteren Ende des Stössels 33 nach hinten geschoben, so dass der Dichtkörper mit seinem Stössel die im Durchgangsloch 21 die dort vor der Erstinbetriebnahme ausgebildete Filmhaut 20fh durchstößt.

Ansonsten erfüllt der Dichtkörper im Käfig dieselbe Funktion wie die frei bewegliche Misch- und Verschlusskugel 22 im Arbeitsraum 11a; d.h. der Dichtkörper im Käfig verhindert ein Zurückfließen des Mediums aus dem Arbeitsraum 11a in den Vorratsraum 11v, wenn das Gerät in einer Überkopflage gehalten wird. Der Käfig dient lediglich dazu, die Position und Orientierung des stösselförmigen Endes des Dichtkörpers in Bezug auf das Durchgangsloch zu gewährleisten.

Alternativ zu dieser an der Zwischenwand 20 angebrachten Käfigeinrichtung kann in dem Arbeitsraum 11a auch ein aus Gittermaterial oder anderem durchlässigen Material ausgebildeter Mischkörper kolbenartig verschiebbar angeordnet sein. Bei bevorzugten Ausführungen kann dieser Mischkörper in seinem Zentrum dem Durchgangsloch der Zwischenwand zugewandt einen mit dem Durchgangsloch komplementären Verschlusskörper aufweist. Wenn der Mischkörper in dem Arbeitsraum durch Schüttelbewegung in Art eines Kolbens auf und abbewegt wird, erfolgt durch das durchlässige Gittermaterial des Mischkörpers ein Durchfluss und dadurch eine Durchmischung des Mediums im Arbeitsraum 11a. In der Überkopflage greift der an dem Mischkörper an dem Zentrum befestigte Verschlusskörper in das Durchgangsloch 21 der Zwischenwand 20 ein und verschließt das Durchgangsloch 21, so dass das Medium aus dem Arbeitsraum 11a in den Vorratsraum 11v nicht zurückfließen kann.

Der Verschlusskörper kann zusätzlich an seinem freien Ende eine Spitze aufweisen, um bei der Erstinbetriebnahme eine das Durchgangsloch 21 verschließende Filmhaut 20fh zu durchstoßen. Dies kann durch den Benutzer dadurch vorgenommen werden, dass die Schreibspitze 40 vollständig eingefahren wird und mit dem Stösselende des Ventilverschlusskörpers der kolbenförmige Mischkörper nach hinten zur Zwischenwand hin verschoben wird. Dabei greift der Verschlusskörper mit seinem spitzen Ende in das Durchgangsloch 21 ein und durchstößt die Filmhaut 20fh.

Bei dem **Ausführungsbeispiel in** **Figur 4** handelt es sich um eine weitere Abwandlung. Der Unterschied gegenüber dem Ausführungsbeispiel der Figuren 1 und 2 besteht darin, dass in Figur 4 der Ventilsitz 30s nicht am hinteren Ende des vorderen Ventilgehäuses 31, sondern am hinteren Ende des hinteren Ventilgehäuses 32 angeordnet und die konische Ventilverschlussfläche 33k an einem von dem zylindrischen Verschlussabschnitt 33z separaten Ventilverschlussabschnitt 33v ausgebildet ist. Dieser separate Ventilverschlussabschnitt 33v wird am hinteren Ende des Stössels 33 ausgebildet, und zwar als verdickter Abschnitt des aus dem Führungsloch 32f des hinteren Endes des Ventilgehäuses 32 herausragenden Führungsendes des Stössels 33. Der Ventilsitz 30s ist an dem hinteren Stirnende des hinteren Ventilgehäuses 32 im Bereich des Führungsloches 32f ausgebildet, und zwar auf der der Zwischenwand 20 zugewandten Seite.

In Figur 4 ist der Ventilsitz 30s bei aufliegender Ventilverschlussfläche 33k geschlossen. Der Stössel 33 ist unter Wirkung der Rückstellfeder 34 nach vorne in eine Position verschoben, in der die Schreibspitze 40 aus der Hülse 12 ausgefahren ist. In der nicht dargestellten Schreibstellung ist die Schreibspitze 40 durch entsprechendem Andruck entgegen der Wirkung der Rückstellfeder 34 gegenüber der Stellung in Figur 4 nach hinten verschoben, womit der Verschlusskörper 33v vom Ventilsitz 30s abhebt und das Ventil geöffnet ist. Die Dosierfunktion des Ventils über die Dosierkante 33r des zylindrischen Abschnitts 33z unter Ausbildung des Dosierringspalts mit der konischen Innenkante 32i erfolgt in gleicher Weise wie bei den Ausführungsbeispielen in den Figuren 1 und 2. Hierfür ist das Ventilgehäuse auch in Figur 4 aus einem vorderen Ventilgehäuse 31 und einem hinteren Ventilgehäuse 32 zusammengesetzt. Das hintere Ventilgehäuse 32 weist ebenfalls eine konische Innenwandung 32i auf, die zur Dosierung des Mediums mit der Dosierkante des zylindrischen Abschnitts 32z zusammenwirkt. Das hintere Ventilgehäuse 32 weist im Unterschied zu dem Ausführungsbeispiel der Figuren 1 und 2 jedoch keine Schlitze 32s auf, sondern eine geschlossene Wandung. lm Unterschied zu dem Ausführungsbeispiel der Figuren 1 und 2 erfolgt bei dem Ausführungsbeispiel in Figur 4 lediglich bei geöffnetem Ventilsitz 30s in das Ventilgehäuse ein Zufluss von Medium.

Ein weiterer Unterschied gegenüber dem Ausführungsbeispiel der Figuren 1 und 2 besteht darin, dass in Figur 4 an dem mit dem Ventilsitz 30s zusammenwirkenden Ventilverschlussabschnitt des Stössels 33 eine Mischeinrichtung 33m angeordnet ist. Sie ist in Art eines Speichenrads ausgebildet. Der zylindrische Körper des Ventilverschlussabschnitts bildet gewissermaßen die Nabe, die das Speichenrad starr befestigt trägt. Der äußere Durchmesser des Speichenrads ist geringfügig kleiner als der Innendurchmesser des zylindrischen Arbeitsraums 11a. Wenn der Ventilstössel 33 axial verschoben wird zwischen der Verschlussstellung, in der der Ventilsitz 30s geschlossen ist, und der Nachfüllstellung, in der das freie Ende in das Durchgangsloch 21 der Zwischenwand 20 eingreift, wird das Speichenrad 33 mitbewegt unter Durchmischung des Mediums im Arbeitraum 11a.

Ferner sind auch Ausführungsbeispiele von Ventilmarkern vorgesehen, die die oben beschriebene speziell als Dosierventil fungierende Ventileinrichtung oder aber nur eine herkömmliche Ventileinrichtung, die nicht als Dosierventil funktioniert, aufweisen, jedoch folgende vorteilhafte Ausgestaltungsmerkmale einzeln oder in Kombination miteinander vorsehen:
dass in dem im Bereich des Durchgangsloches 21 angeordneten Sitz 23 mindestens ein Durchgangskanal 20k angeordnet ist, der auch bei auf dem Sitz 23 aufliegendem Verschluss- und/oder Mischkörper 22 einen durch den Durchgangskanal 20k hindurch erfolgenden Austausch von Luft und/oder Medium zwischen Vorratsraum 11v und Arbeitsraum 11a zulässt;
dass der Verschluss- und/oder Mischkörper 22 mit dem mindestens einem Durchgangskanal 20k derart zusammenwirkt, dass bei auf dem Sitz 23 aufliegenden Verschluss- und/oder Mischkörper 22 der Austausch von Luft und/oder Medium reduziert ist;
dass der mindestens eine Durchgangskanal 20k als eine in der Sitzfläche des Sitzes 23 nach oben hin offene Nut ausgebildet ist;
dass die Nut durch den Verschluss- und/oder Mischkörper 22, wenn er auf dem Sitz 23 aufliegt, zumindest abschnittsweise überdeckt ist;
dass mehrere Durchgangskanäle 20k über den Umfang des Sitzes 23 um das Durchgangsloch 21 verteilt angeordnet sind;
dass der Sitz 23 an einer Außenfläche eines im wesentlichen ringförmigen Körpers ausgebildet ist, der in das Durchgangsloch 21 eingesetzt ist und dass der mindestens eine Durchgangskanal 20k in diesem Körper ausgebildet ist;
dass der Sitz 23 eine im wesentlichen konische und/oder stufige Sitzfläche aufweist und der mindestens eine Durchgangskanal 20k bzw. die Durchgangskanäle 20k in der Sitzfläche radial zu dem Durchgangsloch 21 gerichtet ist bzw. sind;
dass der Ventilverschlusskörper 33 als Stössel ausgebildet ist;
dass der Stössel 33 mit seinem vom Ventilsitz 23 entfernten Ende 33f in das Durchgangsloch 21 der Zwischenwand 20 eingreift und/oder durch das Durchgangsloch 21 der Zwischenwand (20) hindurchgreifend und dabei mit dem Verschluss- und/oder Mischkörper 22 zuwammenwirkend ausgebildet ist;
dass im Bereich des in der Zwischenwand 20 ausgebildeten Durchgangslochs 21 ein Verschlusselement 20fh vorgesehen ist, das durch den vom Ventilsitz 30s entfernten Ende des Stössels 33 durch Verschieben des Stössels 33 vor dem ersten Gebrauch des Gerätes wegbewegbar und/oder zerstörbar ist;
dass das Verschlusselement als eine von dem Ende des Stössels 33 durchstoßbare Filmhaut 20fh ausgebildet ist;
dass die Filmhaut 20fh an der dem Arbeitsraum 11a zugewandten Seite der Zwischenwand 20 angeordnet ist;
dass der Stössel 33 einen mit dem Ventilsitz 30s zusammenwirkenden Verschlussabschnitt aufweist;
dass der Stössel 33 einen Führungsabschnitt 33f aufweist, der in dem Führungsloch 32f des Ventilgehäuses 32 eingreift;
dass der Stössel 33 einen mit dem Führungsloch 32f zusammenwirkenden Anschlagabschnitt aufweist;
dass der Stössel 33 einen Federaufnahmeabschnitt zur Aufnahme der konzentrisch angeordneten Rückstellfeder 34 aufweist, die an dem Ventilgehäuse 32 oder an der Zwischenwand 20 des Aufnahmeraums 11 abgestützt ist;
dass der von der Schreibspitze 40 betätigte Verschlusskörper 33 mit einer Innenwandung 32i des Ventilgehäuses 32 einen Durchlass bildet, der abhängig von der Stellung des Ventilverschlusskörpers 33, 33r variabel durchlässig ist;
dass die Innenwandung 32i des Ventilgehäuses 32 konisch und/oder stufig ausgebildet ist und/oder die Außenwandung des Ventilverschlusskörpers 33, 33r konisch und/oder stufig ausgebildet ist;
dass im Bereich des in der Zwischenwand 20 ausgebildeten Durchgangslochs 21 ein Verschlusselement 20fh angeordnet ist, das durch den vom Ventilsitz 30s entfernten Ende des Stössels 33 durch Verschieben des Stössels 33 vor dem ersten Gebrauch des Gerätes wegbewegbar und/oder zerstörbar ist;
dass das Verschlusselement als eine von dem Ende des Stössels 33 durchstoßbare Filmhaut 20fh ausgebildet ist;
dass die Filmhaut 20fh an der dem Arbeitsraum 11 a zugewandten Seite der Zwischenwand 20 angeordnet ist;
dass das Durchgangsloch 21 in der Zwischenwand 20 zentrisch angeordnet ist;
dass vor der ersten Inbetriebnahme des Geräts ausschießlich in dem Vorratsraum 11v Medium angeordnet ist und in dem Arbeitsraum 11a vor der ersten Inbetriebnahme des Geräts kein Medium aufgenommen ist;
dass in dem Vorratsraum 11v ein Verschluss- und/oder Mischkörper 22 angeordnet ist, der einem in dem Durchgangsloch 21 angeordneten Sitz 23 zugeordnet ist, und
dass der als Stössel 33 ausgebildete Ventilverschlusskörper in einer Endstellung das Durchgangsloch 21 durchgreifend und mit dem Verschluss- und/oder Mischkörper 22 zusammenwirkend ausgebildet ist;
dass in der Zwischenwand 20 im Bereich des Durchgangslochs 21 ein Sitz 23 für einen im Aufnahmeraum 11 angeordneten Verschluss- und/oder Mischkörper 22 ausgebildet ist, und in dem Sitz 23 mindestens ein Durchgangskanal 20k angeordnet ist, der auch bei auf dem Sitz 23 aufliegendem Verschluss- und/oder Mischkörper 22 einen durch den Durchgangskanal 20k hindurch erfolgenden Austausch von Luft und/oder Medium zwischen Vorratsraum 11v und Arbeitsraum 11a zulässt;
dass der Verschluss- und/oder Mischkörper 22 mit dem mindestens einem Durchgangskanal 20k derart zusammenwirkt, dass bei auf dem Sitz 23 aufliegenden Verschluss- und/oder Mischkörper 22 der Austausch von Luft und/oder Medium reduziert ist;
dass der mindestens eine Durchgangskanal 20k als eine in der Sitzfläche des Sitzes 23 nach oben hin offene Nut ausgebildet ist;
dass die Nut durch den Verschluss- und/oder Mischkörper 22, wenn er auf dem Sitz 23 aufliegt, zumindest abschnittsweise überdeckt ist;
dass mehrere Durchgangskanäle 20k über den Umfang des Sitzes 23 um das Durchgangsloch 21 verteilt angeordnet sind;
dass der Sitz 23 an einer Außenfläche eines im wesentlichen ringförmigen Körpers ausgebildet ist, der in das Durchgangsloch 21 eingesetzt ist und dass der mindestens eine Durchgangskanal 20k in diesem Körper ausgebildet ist;
dass der Sitz 23 eine im wesentlichen konische und/oder stufige Sitzfläche aufweist und der mindestens eine Durchgangskanal 20k bzw. die Durchgangskanäle 20k in der Sitzfläche radial zu dem Durchgangsloch 21 gerichtet ist bzw. sind;
dass der Stössel 33 einen mit dem Ventilsitz 30s zusammenwirkenden Verschlussabschnitt 33v aufweist;
dass der Stössel 33 einen Führungsabschnitt 33f aufweist, der in einem Führungsloch 32f des Ventilgehäuses 32 eingreift;
dass der Stössel 33 einen mit dem Führungsloch 32f zusammenwirkenden Anschlagabschnitt aufweist;
dass der Stössel 33 einen Federaufnahmeabschnitt zur Aufnahme der konzentrisch angeordneten Rückstellfeder 34 aufweist, die an dem Ventilgehäuse 32 oder an der Zwischenwand 20 des Aufnahmeraums 11a abgestützt ist;
dass der von der Schreibspitze 40 betätigte Ventilverschlusskörper 33 mit einer Innenwandung 32i des Ventilgehäuses 32 einen Durchlass bildet, der abhängig von der Stellung des Ventilverschlusskörpers 33 variabel durchlässig ist;
dass die Innenwandung 32i des Ventilgehäuses 32 konisch und/oder stufig ausgebildet ist und/oder die Außenwandung des Ventilverschlusskörpers 33 konisch und/oder stufig ausgebildet ist;
dass der Ventilverschlusskörper als Stössel 33 ausgebildet ist, der in einem von der Schreibspitze 40 entfernten hinteren Abschnitt mit einer Mischereinrichtung 33m verbunden ist, die sich im Aufnahmeraum 11 radial, jedoch Durchbrüche aufweisend, erstreckt und mit dem Stössel 33 derart bewegungsverbunden ist, dass sie sich bei der Schiebbewegung des Stössels 33 im Aufnahmeraum 11 mitbewegt und/oder zwangsbewegt wird;
dass die Mischereinrichtung 33m starr mit dem Stössel 33 verbunden ist;
dass die Mischereinrichtung 33m mit dem Stössel 33 verbunden ist unter Zwischenschaltung eines Getriebes;
dass die Mischereinrichtung 33m in Art eines Speichenrades ausgebildet ist;
dass die Mischereinrichtung 33m in Art einer Propellereinrichtung ausgebildet ist;
dass die Mischereinrichtung 33m als eine Durchbrüche aufweisende Scheibe ausgebildet ist;
dass die Mischereinrichtung 33m einen Körper mit radial abstehenden Armen aufweist;
dass die Mischereinrichtung 33m ein Gestell aufweist mit daran drehbar gelagerten Mischerelementen;
dass die Mischereinrichtung 33m an dem Stössel 33 so gelagert ist, dass die Mischereinrichtung bei der Schiebbewegung des Stössels 33 zwangsweise eine Rotationsbewegung um die Längsachse des Stössels 33 ausführt;
dass die Mischereinrichtung 33m mit dem Stössel 33 über einen Gewindetrieb verbunden ist;
dass die Mischereinrichtung 33m an einem hinteren Abschnitt des Stössels 33 angeordnet ist;
dass an einem hinteren Ende des Ventilgehäuses 32 ein Führungsloch 32f ausgebildet ist, in dem ein hinterer Abschnitt des Stössels 33 geführt ist;
dass im Bereich des Führungslochs 32f der Ventilsitz 30s angeordnet ist und das mit dem Ventilsitz 30s zusammenwirkende Ventilverschlussglied 33v an dem hinteren Abschnitt des Stössels 33 angeordnet ist und das Ventilverschlussglied 33v mit der Mischereinrichtung 33m verbunden ist und/oder die Mischereinrichtung 33m trägt;
dass in dem Aufnahmeraum 11 eine Zwischenwand 20 angeordnet ist, die den Aufnahmeraum 11 in einen Vorratsraum 12v und einen Arbeitsraum 11a unterteilt, und
dass die Mischereinrichtung 33m in dem Arbeitsraum 11a angeordnet ist und/oder dass die Mischereinrichtung 33m in dem Vorratsraum 11v angeordnet ist;
dass in der Zwischenwand 20 ein Durchgangsloch 21 ausgebildet ist, in das das hintere Ende des Stössels 33 in einer Endstellung des Stössels 33 eingreift oder das als Führungsloch 21 für den hinteren Abschnitt des Stössels 33 ausgebildet ist, und
dass die Mischereinrichtung 33m an dem im Arbeitsraum 11a verschiebbar angeordneten Abschnitt des Stössels 33 angeordnet ist und/oder dass die Mischeinrichtung 33m an dem in den Vorratsraum 11v ragenden Ende des Stössels 33 angeordnet ist.

### Bezugsziffernliste:

- 10: Aufnahmegehäuse
- 11: Aufnahmeraum
- 11 a: Arbeitsraum
- 12: Hülse
- 11v: Vorratsraum
- 20: Zwischenwand
- 20k: Durchgangskanal in der Zwischenwand
- 20fh: Filmhaut vor Erstinbetriebnahme
- 21: Durchgangsloch
- 22: Misch- und Verschlusskörper / Kugel
- 23: Kugelsitz
- 30: Ventileinrichtung
- 30s: Ventilsitz
- 31: Vorderes Ventilgehäuse
- 31f: Führungsende
- 31 fs: kalibrierter Ringspalt
- 32: Hinteres Ventilgehäuse
- 32f: Führungsloch
- 32i: Innenwandung des hinteren Ventilgehäuses
- 32s: Schlitze im hinteren Ventilgehäuse
- 33: Ventilverschlusskörper / Stössel
- 33f: hinteres Führungsende des Stössels
- 33v: Ventilverschlussabschnitt
- 33k: konische Ventilverschlussfläche
- 33z: zylindrischer Abschnitt
- 33r: ringförmige Dosierkante
- 33m: Mischeinrichtung
- 34: Rückstellfeder
- 40: Schreibspitze

## Patentansprüche

1. Gerät zum Schreiben, Markieren und/oder Malen mit einem flüssigen Medium,
mit einem Aufnahmegehäuse (10) mit einem Aufnahmeraum (11) für das Medium,
wobei der Aufnahmeraum (11) eine Zwischenwand (20) mit einem Durchgangsloch (21) aufweist, welche den Aufnahmeraum (11) in einen Vorratsraum (11v) und einen Arbeitsraum (11a) teilt,
wobei in dem Vorratsraum (11 v) mindestens ein Verschluss- und/oder Mischkörper (22) angeordnet ist, der mit einem im Bereich des Durchgangslochs (21) ausgebildeten Sitz (23) zusammenwirkt und/oder in dem Arbeitsraum (11a) mindestens ein Verschluss- und/oder Mischkörper (22) angeordnet ist, der mit einem im Bereich des Durchgangslochs (21) ausgebildeten Sitz (23) zusammenwirkt,
wobei in dem Arbeitsraum (11a) eine Ventileinrichtung (30) angeordnet ist, welche ein Ventilgehäuse (32) mit Ventilsitz (30s) und einen über eine Rückstellfeder (34) beaufschlagten Ventilverschlusskörper (33) beweglich in dem Ventilgehäuse (32) gelagert mit dem Ventilsitz (30s) zusammenwirkend aufweist,
mit einer Schreibspitze (40), die durch die Ventileinrichtung (30) mit dem Arbeitsraum (11a) verbindbar ist,
**dadurch gekennzeichnet,**
**dass** in dem im Bereich des Durchgangsloches (21) angeordneten Sitz (23) mindestens ein Durchgangskanal (20k) angeordnet ist, der auch bei auf dem Sitz (23) aufliegendem Verschluss- und/oder Mischkörper (22) einen durch den Durchgangskanal (20k) hindurch erfolgenden Austausch von Luft und/oder Medium zwischen Vorratsraum (11v) und Arbeitsraum (11a) zulässt.

2. Gerät nach Anspruch 1,
**dadurch gekennzeichnet,**
**dass** der Verschluss- und/oder Mischkörper (22) mit dem mindestens einen Durchgangskanal (20k) derart zusammenwirkt, dass bei auf dem Sitz (23) aufliegendem Verschluss- und/oder Mischkörper (22) der Austausch von Luft und/oder Medium reduziert ist.

3. Gerät nach einem der vorangehenden Ansprüche,
**dadurch gekennzeichnet,**
**dass** der mindestens eine Durchgangskanal (20k) als eine in der Sitzfläche des Sitzes (23) nach oben hin offene Nut ausgebildet ist.

4. Gerät nach Anspruch 3,
**dadurch gekennzeichnet,**
**dass** die Nut durch den Verschluss- und/oder Mischkörper (22), wenn er auf dem Sitz (23) aufliegt, zumindest abschnittsweise überdeckt ist.

5. Gerät nach einem der vorangehenden Ansprüche,
**dadurch gekennzeichnet,**
**dass** mehrere Durchgangskanäle (20k) über den Umfang des Sitzes (23) um das Durchgangsloch (21) verteilt angeordnet sind.

6. Gerät nach einem der vorangehenden Ansprüche,
**dadurch gekennzeichnet,**
**dass** der Sitz (23) an einer Außenfläche eines im wesentlichen ringförmigen Körpers ausgebildet ist, der in das Durchgangsloch (21) eingesetzt ist, und dass der mindestens eine Durchgangskanal (20k) in diesem Körper ausgebildet ist.

7. Gerät nach einem der vorangehenden Ansprüche,
**dadurch gekennzeichnet,**
**dass** der Sitz (23) eine im wesentlichen konische und/oder stufige Sitzfläche aufweist und der mindestens eine Durchgangskanal (20k) bzw. die Durchgangskanäle (20k) in der Sitzfläche radial zu dem Durchgangsloch (21) gerichtet ist bzw. sind.

8. Gerät nach einem der vorangehenden Ansprüche,
**dadurch gekennzeichnet,**
**dass** der Ventilverschlusskörper (33) als Stössel ausgebildet ist.

9. Gerät nach Anspruch 8,
**dadurch gekennzeichnet,**
**dass** der Stössel (33) mit seinem vom Ventilsitz (23) entfernten Ende (33f) in das Durchgangsloch (21) der Zwischenwand (20) eingreift und/oder durch das Durchgangsloch (21) der Zwischenwand (20) hindurchgreifend und dabei mit dem Verschluss- und/oder Mischkörper (22) zusammenwirkend ausgebildet ist.

10. Gerät nach einem der Ansprüche 8 oder 9,
**dadurch gekennzeichnet,**
**dass** im Bereich des in der Zwischenwand (20) ausgebildeten Durchgangslochs (21) ein Verschlusselement (20fh) vorgesehen ist, das durch das vom Ventilsitz (30s) entfernten Ende des Stössels (33) durch Verschieben des Stössels (33) vor dem ersten Gebrauch des Gerätes wegbewegbar und/oder zerstörbar ist.

11. Gerät nach Anspruch 10,
**dadurch gekennzeichnet,**
**dass** das Verschlusselement als eine von dem Ende des Stössels (33) durchstoßbare Filmhaut (20fh) ausgebildet ist.

12. Gerät nach Anspruch 11,
**dadurch gekennzeichnet,**
**dass** die Filmhaut (20fh) an der dem Arbeitsraum (11 a) zugewandten Seite der Zwischenwand (20) angeordnet ist.

13. Gerät nach einem der Ansprüche 8 bis 12,
**dadurch gekennzeichnet,**
**dass** der Stössel (33) einen mit dem Ventilsitz (30s) zusammenwirkenden Verschlussabschnitt aufweist.

14. Gerät nach einem der Ansprüche 8 bis 13,
**dadurch gekennzeichnet,**
**dass** der Stössel (33) einen Führungsabschnitt (33f) aufweist, der in dem Führungsloch (32f) des Ventilgehäuses (32) eingreift.

15. Gerät nach Anspruch 14,
**dadurch gekennzeichnet,**
**dass** der Stössel (33) einen mit dem Führungsloch (32f) zusammenwirkenden Anschlagabschnitt aufweist.

## Claims

1. Device for writing, marking and/or painting with a liquid medium,
having a receiving housing (10) having a receiving chamber (11) for the medium,
wherein the receiving chamber (11) has a partition wall (20) having a through-hole (21), which divides the receiving chamber (11) into a storage chamber (11v) and a working chamber (11a),
wherein at least one sealing and/or mixing body (22) is arranged in the storage chamber (11v), said sealing and/or mixing body (22) interacting with a seat (23) formed in the region of the through-hole (21), and/or at least one sealing and/or mixing body (22) is arranged in the working chamber (11a), said sealing and/or mixing body (22) interacting with a seat (23) formed in the region of the through-hole (21),
wherein a valve device (30) is arranged in the working chamber (11a), which has a valve housing (32) having a valve seat (30s) and a valve sealing body (33), loaded via a return spring (34), which interacts with the valve seat (30s) and is mounted moveably in the valve housing (32),
having a writing tip (40), which is able to be connected to the working chamber (11a) by the valve device (30),
**characterised in that**,
at least one passage (20k) is arranged in the seat (23) that is arranged in the region of the through-hole (21), said passage (20k) also allowing an exchange of air and/or medium between storage chamber (11v) and working chamber (11a), occurring through the passage (20k) for the sealing and/or mixing body (22) supported on the seat (23).

2. Device according to claim 1,
**characterised in that**,
the sealing and/or mixing body (22) interacts with the at least one passage (20k) in such a way that the exchange of air and/or medium is reduced for the sealing and/or mixing body (22) supported on the seat (23).

3. Device according to one of the preceding claims,
**characterised in that**,
the at least one passage (20k) is formed as an upwardly open groove in the seat surface of the seat (23).

4. Device according to claim 3,
**characterised in that**,
the groove is covered at least in sections by the sealing and/or mixing body (22), if it is supported on the seat (23).

5. Device according to one of the preceding claims,
**characterised in that**,
several passages (20k) are arranged in a distributed manner over the periphery of the seat (23) around the through-hole (21).

6. Device according to one of the preceding claims,
**characterised in that**,
the seat (23) is formed on an outer surface of a substantially annular body, which is inserted into the through-hole (21), and that the at least one passage (20k) is formed in this body.

7. Device according to one of the preceding claims,
**characterised in that**,
the seat (23) has a substantially conical and/or stepped seat surface and the at least one passage (20k) or the passages (20k)in the seat surface is or are directed radially towards the through-hole (21).

8. Device according to one of the preceding claims,
**characterised in that**,
the valve sealing body (33) is formed as a ram.

9. Device according to claim 8,
**characterised in that**,
the ram (33) engages with the through-hole (21) of the partition wall (20) with its end (33f) that is at a distance from the valve seat (23) and/or is formed to reach through the through-hole (21) of the partition wall (20) and therein to interact with the sealing and/or mixing body (22).

10. Device according to one of claims 8 or 9,
**characterised in that**,
a sealing element (20fh) is provided in the region of the through-hole (21) formed in the partition wall (20), said sealing element (20fh) being able to be moved away and/or destroyed by the end of the ram (33) that is at a distance to the valve seat (30s) by displacement of the ram (33) before the first use of the device.

11. Device according to claim 10,
**characterised in that**,
the sealing element is formed as a film skin (20fh) that is able to be broken through by the end of the ram (33).

12. Device according to claim 11,
**characterised in that**,
the film skin (20fh) is arranged on the side of the partition wall (20) facing towards the working chamber (11a).

13. Device according to one of claims 8 to 12,
**characterised in that**,
the ram (33) has a sealing section that interacts with the valve seat (30s).

14. Device according to one of claims 8 to 13,
**characterised in that**,
the ram (33) has a guide section (33f) which engages with the guide hole (32f) of the valve housing (32).

15. Device according to claim 14,
**characterised in that**,
the ram (33) has a stop section which interacts with the guide hole (32f).

## Revendications

1. Appareil servant à écrire, marquer et/ou dessiner à l'aide d'un milieu liquide,
comprenant un boîtier de réception (10) pourvu d'un espace de réception (11) pour le milieu,
sachant que l'espace de réception (11) présente une cloison intermédiaire (20) pourvue d'un trou de passage (21), laquelle sépare l'espace de réception (11) en un espace de stockage (11v) et en un espace de travail (11a),
sachant qu'au moins un corps de fermeture et/ou de mélange(22) est disposé dans l'espace de stockage (11v), lequel coopère avec un siège (23) réalisé dans la zone du trou de passage (21), et/ou sachant qu'au moins un corps de fermeture et/ou de mélange (22) est disposé dans l'espace de travail (11a), lequel coopère avec un siège (23) réalisé dans la zone du trou de passage (21),
sachant qu'un dispositif de soupape (30) est disposé dans l'espace de travail (11a), lequel présente un boîtier de soupape (32) pourvu d'un siège de soupape (30s) et un corps de fermeture de soupape (33) soumis à l'action d'un ressort de rappel (34), lesquels sont logés de manière mobile dans le boîtier de soupape (32) coopérant avec le siège de soupape (30s),
comprenant une pointe pour écrire (40), qui peut être reliée par le dispositif de soupape (30) à l'espace de travail (11a),
**caractérisé en ce**
**qu'**au moins un canal de passage (20k) est disposé dans le siège (23) disposé dans la zone du trou de passage (21), lequel autorise également, lorsque le corps de fermeture et/ou de mélange (22) se trouve sur le siège (23), un échange d'air et/ou de milieu entre l'espace de stockage (11v) et l'espace de travail (11a), ledit échange se faisant par le canal de passage (20k).

2. Appareil selon la revendication 1,
**caractérisé en ce que**
le corps de fermeture et/ou de mélange (22) coopère avec le canal de passage (20k) au moins au nombre de un de telle manière que, lorsque le corps de fermeture et/ou de mélange (22) se trouve sur le siège (23), l'échange d'air et/ou de milieu est réduit.

3. Appareil selon l'une quelconque des revendications précédentes,
**caractérisé en ce que**
le canal de passage (20k) au moins au nombre de un est réalisé sous la forme d'une rainure ouverte vers le haut dans la surface de siège du siège (23).

4. Appareil selon la revendication 3,
**caractérisé en ce que**
la rainure est recouverte au moins par endroits par le corps de fermeture et/ou de mélange (22), lorsque ce dernier se trouve sur le siège (23).

5. Appareil selon l'une quelconque des revendications précédentes,
**caractérisé en ce que**
plusieurs canaux de passage (20k) sont disposés de manière répartie sur la périphérie du siège (23) autour du trou de passage (21).

6. Appareil selon l'une quelconque des revendications précédentes,
**caractérisé en ce que**
le siège (23) est réalisé au niveau d'une surface extérieure d'un corps présentant essentiellement une forme annulaire, lequel est inséré dans le trou de passage (21), et **en ce que** le canal de passage (20k) au moins au nombre de un est réalisé dans ledit corps.

7. Appareil selon l'une quelconque des revendications précédentes,
**caractérisé en ce que**
le siège (23) présente une surface de siège essentiellement conique et/ou à paliers, et **en ce que** le canal de passage (20k) au moins au nombre de un ou les canaux de passage (20k) sont orientés dans la surface de siège de manière radiale par rapport au trou de passage (21).

8. Appareil selon l'une quelconque des revendications précédentes,
**caractérisé en ce que**
le corps de fermeture de soupape (33) est réalisé sous la forme d'un coulisseau.

9. Appareil selon la revendication 8,
**caractérisé en ce que**
le coulisseau (33) vient en prise, par son extrémité (33f) éloignée du siège de soupape (23), avec le trou de passage (21) de la cloison intermédiaire (20) et/ou est réalisé de manière s'engrener à travers le trou de passage (21) de la cloison intermédiaire (20) et ce faisant de manière à coopérer avec le corps de fermeture et/ou de mélange (22).

10. Appareil selon l'une quelconque des revendications 8 ou 9,
**caractérisé en ce que**
dans la zone du trou de passage (21) réalisé dans la cloison intermédiaire (20), est prévu un élément de fermeture (20fh), qui peut être déplacé de manière à s'éloigner et/ou détruit, avant la première utilisation de l'appareil, par l'extrémité, éloignée du siège de soupape (30s), du coulisseau (33) en faisant coulisser le coulisseau (33).

11. Appareil selon la revendication 10,
**caractérisé en ce que**
l'élément de fermeture est réalisé sous la forme d'une membrane pelliculaire (20fh) pouvant être percée par l'extrémité du coulisseau (33).

12. Appareil selon la revendication 11,
**caractérisé en ce que**
la membrane pelliculaire (20fh) est disposée au niveau du côté de la cloison intermédiaire (20) tourné vers l'espace de travail (11a).

13. Appareil selon l'une quelconque des revendications 8 à 12,
**caractérisé en ce que**
le coulisseau (33) présente une section de fermeture coopérant avec le siège de soupape (30s).

14. Appareil selon l'une quelconque des revendications 8 à 13,
**caractérisé en ce que**
le coulisseau (33) présente une section de guidage (33f), qui vient en prise avec le trou de guidage (32f) du boîtier de soupape (32).

15. Appareil selon la revendication 14,
**caractérisé en ce que**
le coulisseau (33) présente une section de butée coopérant avec le trou de guidage (32f).
